# EUROPÄISCHE PATENTSCHRIFT

(11) **EP 2 540 208 B1**
(45) Veröffentlichungstag und Bekanntmachung des Hinweises auf die Patenterteilung: **03.06.2020**
(21) Anmeldenummer: 12401125.5
(22) Anmeldetag: 25.06.2012
(51) Int. Cl.: A47L 15/42

(54) **Haushaltgerät, insbesondere Geschirrspülmaschine**
Household appliance, in particular dishwasher
Appareil electro-ménager, en particulier lave-vaisselle

(30) Priorität: 27.06.2011 DE 102011051348
(43) Veröffentlichungstag der Anmeldung: 02.01.2013
(73) Patentinhaber: Miele & Cie. KG, 33332 Gütersloh (DE)
(72) Erfinder: Maas, Günther, 33332 Gütersloh (DE)

(56) Entgegenhaltungen:
- WO-A1-2006/042819
- DE-A1- 10 256 168
- DE-B3-102010 015 849
- US-B1- 6 295 004
- US-B1- 6 700 500

## Beschreibung

Die Erfindung betrifft ein Haushaltgerät, insbesondere eine Geschirrspülmaschine, nach dem Oberbegriff von Anspruch 1.

Haushaltgeräte, insbesondere Geschirrspülmaschinen der vorgenannten Art sind aus dem Stand der Technik an sich bekannt. Sie verfügen über eine um eine horizontal verlaufende Schwenkachse verschwenkbar gelagerte Tür. Diese dient dem Verschluss einer vom Gehäuse des Haushaltgeräts bereitgestellten Beschickungsöffnung. Im Falle einer Geschirrspülmaschine nimmt das Gehäuse einen Spülbehälter auf, der den eigentlichen Spülraum bereitstellt. In diesem Fall fallen die Beschickungsöffnung sowie die Spülraumzugangsöffnung zusammen und sind mittels der verschwenkbar ausgebildeten Tür verschließbar.

Um einem Verwender eine Beschickung und/oder Entleerung des Haushaltgeräts, insbesondere der Geschirrspülmaschine zu erleichtern, ist es aus dem Stand der Technik bekannt geworden, im Innenraum des Haushaltgeräts eine Lichtquelle anzuordnen. Diese Lichtquelle ist mittels einer in der verschwenkbar ausgebildeten Tür angeordneten Schalteranordnung schaltbar, so dass bei geschlossener Tür die Lichtquelle ausgeschaltet, bei geöffneter Tür hingegen eingeschaltet ist.

Aus dem Stand der Technik sind in diesem Zusammenhang Schalteranordnungen bekannt geworden, die über einen am Türscharnier angeordneten Schalter verfügen. Ein solcher Schalter wirkt mit dem Türscharnier mechanisch zusammen und schaltet die Innenraumbeleuchtung zu einem fest voreingestellten Schaltpunkt in Abhängigkeit der Türscharnierstellung. Derartige Schalter haben sich im alltäglichen Praxiseinsatz bewährt, sie sind jedoch nicht frei von Nachteilen. So sind derartige Türscharnierschalter sehr stark verschmutzungsgefährdet. Außerdem bedarf es einer entsprechenden Verkabelung, gegebenenfalls auch mit einer Steuereinrichtung des Haushaltgeräts, wenn die Einschaltdauer über eine Zeitfunktion begrenzt werden soll.

Es sind aus dem Stand der Technik auch andere Schalteranordnungen bekannt geworden, so zum Beispiel aus der DE 102 56 171 A1. Gemäß dieser Konstruktion kommt ein Schalter zum Einsatz, der türinnenliegend ausgebildet ist und über eine versenkbare Taste verfügt, die mittels eines sich selbst zur Vertikalen ausrichtenden Gewichtes betätigbar ist. Auf diese Weise kann eine Einschaltung der Lichtquelle in Abhängigkeit des Schwenkwinkels der Tür erfolgen. Der Nachteil bei dieser Konstruktion ist aber auch der fest voreingestellte Schaltpunkt, der werksseitig vorgegeben ist. Auch ist der Verkabelungsaufwand vergleichsweise groß, da zum einen eine Schalterinstallation als auch zum anderen eine Kopplung mit der Haushaltgerätesteuerung für den Fall vorzusehen ist, dass eine Timerfunktion erfüllt sein soll. Die DE 10 2010 015 849 B3 beschreibt einen Geschirrspüler mit einer im Innenraum angeordneten Lichtquelle und einer in der Tür angeordneten Schalteranordnung, die einen Beschleunigungssensor umfasst, wobei die Lichtquelle bei Überschreitung eines bestimmten Öffnungswinkels eingeschaltet wird.

Ausgehend vom Vorbeschriebenen ist es die Aufgabe der Erfindung, ein Haushaltgerät der eingangs genannten Art dahingehend weiterzuentwickeln, dass hinsichtlich der im Innenraum des Haushaltgerätes vorgesehenen Lichtquelle eine verbesserte Schalteranordnung realisiert ist, die insbesondere einfacher in der Handhabung und damit bedienerfreundlicher ist.

Zur Lösung dieser Aufgabe wird mit der Erfindung ein Haushaltgerät mit den Merkmalen von Anspruch 1 vorgeschlagen.

Der nach der Erfindung vorgesehene Beschleunigungssensor dient als Neigungssensor für die Tür. Dabei lässt sich mittels dieses Sensors nicht nur die Türneigung sondern auch die Türbewegungsrichtung detektieren. Es ist somit gestattet, eine Betätigung der Innenraum-Lichtquelle in Abhängigkeit der Türbewegungsrichtung vorzunehmen. Aus dem Stand der Technik vorbekannte Schalteranordnungen gestatten dies nicht, womit sich die erfindungsgemäße Ausgestaltung als außerordentlich bedienerfreundlich erweist.

Der Beschleunigungssensor ist bevorzugterweise als Komponente der in der Gerätetür ohnehin verbauten Gerätesteuerung ausgebildet. Die bei einem Öffnen oder Schließen der Tür auf den Bewegungssensor einwirkende Fallbeschleunigung dient der Ermittlung der Türneigung und/oder Türbeschleunigung, so dass es auf Basis dieser Informationen ermöglicht ist, die Innenraumbeleuchtung des Haushaltgeräts, insbesondere der Geschirrspülmaschine in Abhängigkeit von Türöffnungswinkel und/oder von der Tür-Bewegungsrichtung einzuschalten. Eines zusätzlichen Verkabelungsaufwands bedarf es bei dieser Ausgestaltung nicht, da der Beschleunigungssensor Teil der in der Gerätetür ohnehin verbauten Steuerung ist.

Je nach Ausgestaltung des Haushaltgeräts kann die in der Tür verbaute Steuerung ohnehin bereits über einen Beschleunigungssensor verfügen. Dies ist beispielsweise bei solchen Haushaltgeräten der Fall, die zum Zwecke der automatisierten Türöffnung über einen sogenannten Klopfsensor verfügen, der typischerweise ein Beschleunigungssensor ist. Dieser ohnehin vorgesehene Beschleunigungssensor kann dann auch als Neigungssensor zur Schaltung der Innenraumbeleuchtung mitgenutzt werden.

Gegenüber dem vorerläuterten Stand der Technik erweist sich die erfindungsgemäße Ausgestaltung aus mehreren Gründen als vorteilhaft. So ist mit der erfindungsgemäßen Ausgestaltung kein fest voreingestellter Schaltpunkt verknüpft. Der Schaltpunkt, das heißt die Türneigung, bei welcher eine Schaltung der Innenraumbeleuchtung stattfindet, kann vielmehr frei gewählt werden, auch verwenderseitig. Darüber hinaus gestattet es die erfindungsgemäße Ausgestaltung, die innenraumseitige Lichtquelle nicht nur in Abhängigkeit der Türneigung, sondern auch in Abhängigkeit der Schwenkbewegungsrichtung zu schalten. Die Innenraumbeleuchtung kann dank der erfindungsgemäßen Ausgestaltung in Abhängigkeit vom Türöffnungswinkel auch gedimmt werden.

Mittels des Beschleunigungssensors kann im Übrigen bei halb geöffneter Tür festgestellt werden, in welche Richtung die Tür bewegt wird. Die erfindungsgemäße Ausgestaltung gestattet es insofern, die Innenraumbeleuchtung ausgeschaltet zu lassen, wenn die Tür geschlossen wird, sie hingegen einzuschalten, wenn sie aus der halb geöffneten Stellung weiter geöffnet wird. Diese Funktion kann zudem um eine Dimmfunktion erweitert sein, womit es gestattet ist, auch lichttechnisch zwischen halbgeöffneter Tür einerseits und vollständig geöffneter Tür andererseits zu unterscheiden.

Dem Verwender des Haushaltgeräts kann zudem eine Programmierfunktion zur Verfügung gestellt werden, die es ihm gestattet, in Abhängigkeit des Türöffnungswinkels Anfang und Ende der Einschaltfunktion und/oder der Dimmfunktion selbst festzulegen. Eine aus dem Stand der Technik bislang nicht bekannte Individualisierung der Innenraumbeleuchtung ist so gestattet.

Damit bei einer weit geöffneten Tür eine geringere Unfallgefahr besteht, können zusätzlich zur Innenraumbeleuchtung Warnblinkleuchten vorgesehen sein, die beispielsweise an den im geöffneten Zustand der Tür vorderen Türecken ausgerüstet sind. Dank der erfindungsgemäßen Ausgestaltung können solche Warnblinkleuchten unabhängig von der Innenraumbeleuchtung geschaltet werden. Insbesondere ist es möglich, die Innenraumbeleuchtung zu dimmen, Warnblinkleuchten hingegen ohne jegliche Dimmfunktion bei einem bestimmten Neigungswinkel einzuschalten.

Die Schalteranordnung verfügt gemäß einem weiteren Merkmal der Erfindung über eine Steuereinrichtung, die mit dem Beschleunigungssensor zusammenwirkt. Mittels dieser Steuereinrichtung ist es möglich, Schalt- und/oder Dimmfunktionen bezüglich der Leuchtquelle gegebenenfalls auch verwenderseitig vorgeben zu können. Gemäß einer besonders bevorzugten Ausführungsform wird die Steuereinrichtung durch eine in der Tür des Haushaltgeräts ohnehin vorhandene Steuerung bereitgestellt.

Die Innenraumbeleuchtung, das heißt die im Innenraum angeordnete Lichtquelle ist bevorzugterweise in Abhängigkeit des Türöffnungswinkels und/oder der Türbewegungsrichtung schaltbar. Anders als aus dem Stand der Technik kommen zu diesem Zweck aber keine mechanischen Schalter zum Einsatz, sondern es dient der erfindungsgemäß vorgesehenen Beschleunigungssensor als Neigungssensor, mittels dem sowohl die Türneigung als auch die Türbewegungsrichtung detektierbar sind. In diesem Zusammenhang ist es gemäß einem weiteren Merkmal der Erfindung auch möglich, die Lichtquelle in Abhängigkeit der vom Beschleunigungssensor erfassten Messgrößen zu dimmen. Dabei ist es besonders bevorzugt, den Türöffnungswinkel, bei dem die Schalt- und/oder Dimmfunktion ausgelöst wird, benutzerseitig vorzugeben, was im Unterschied zum Stand der Technik mit der erfindungsgemäßen Ausgestaltung möglich ist.

Gemäß einem weiteren Merkmal der Erfindung ist vorgesehen, die Innenraumbeleuchtung mit einer Warnlichteinrichtung zu kombinieren, insbesondere um das Unfallrisiko bei geöffneter Tür weiter zu minimieren. Dabei ist der Türöffnungswinkel für die Schalt- und/oder Dimmfunktion der im Innenraum angeordneten Lichtquelle unabhängig von dem Türöffnungswinkel für die Schaltfunktion einer Warnlichtquelle einer Warnlichteinrichtung vorgebbar.

Der Beschleunigungssensor kann im Bereich der Steuereinrichtung, beispielsweise auf der Platine der Steuereinrichtung angeordnet sein. Dann werden Leitungen eingespart.

In einer vorteilhaften Ausführungsform ist der Beschleunigungssensor im Bereich der Schwenkachse der Tür angeordnet. Hierdurch kann der störende Einfluss der Türbeschleunigung beim Öffnen oder Schließen der Tür weitestgehend eliminiert werden.

Weitere Merkmale und Vorteile der Erfindung ergeben sich aus der nachfolgenden Beschreibung anhand der Figuren. Dabei zeigen
- Fig. 1: in einer schematisch perspektivischen Darstellung eine Geschirrspülmaschine und
- Fig. 2: in einer schematischen Darstellung die Tür einer erfindungsgemäßen Geschirrspülmaschine.

Fig. 1 zeigt in schematisch perspektivischer Darstellung ein Haushaltgerät nach der Erfindung in der Ausgestaltung einer Geschirrspülmaschine 1. Die Geschirrspülmaschine verfügt über ein Gehäuse 2, das einen nicht näher dargestellten Spülbehälter aufnimmt.

Der Innenraum 3 der Geschirrspülmaschine 1 ist über eine Beschickungsöffnung 4 zugänglich, welche mittels einer um eine horizontal verlaufende Schwenkachse 6 verschwenkbar gelagerte Tür 5 verschließbar ist.

Im Innenraum 3 der Geschirrspülmaschine 1 ist eine Lichtquelle 9 angeordnet, die der Innenraumbeleuchtung dient. Zur Betätigung der Lichtquelle 9 ist eine Schalteranordnung vorgesehen, die erfindungsgemäß über einen Beschleunigungssensor 7 verfügt. Die Schalteranordnung verfügt desweiteren über eine Steuereinrichtung 8, die mit dem Beschleunigungssensor 7 zusammenwirkt. Im einfachsten Fall kann die Steuereinrichtung 8 durch die von einer Geschirrspülmaschine 1 ohnehin zur Verfügung gestellte Steuerung gebildet sein.

Der Beschleunigungssensor 7 dient als Neigungssensor, auf welchen im Falle einer Türverschwenkung die Fallbeschleunigung wirkt. Fig. 2 lässt die Neigungsermittlung über die bei einem Öffnungsvorgang der Tür 5 gemessenen Komponenten der Fallbeschleunigung erkennen. Wie sich aus dieser Darstellung ergibt, kann bei gegebenen geometrischen Abmessungen der Tür 5, die um die Schwenkachse 6 verschwenkbar gelagert ist, der Neigungswinkel ϕ anhand des Beschleunigungssensors 7 ermittelt werden. Im Falle einer Verschwenkbewegung kann über eine Änderung des Türöffnungswinkels ϕ zu kleineren oder größeren Winkeln auch die Bewegungsrichtung der Tür 5 detektiert werden. Die Berechnungsgrundlagen hierfür sind in der Figur 2 gezeigt.

Mittels des Beschleunigungssensors 7 lassen sich Informationen über die Beschleunigung und die Neigung der Tür 5 erhalten, auf deren Basis dann eine Schaltung der Innenraumbeleuchtung vorgenommen werden kann, und zwar in Abhängigkeit von der Türbewegungsrichtung. Auch eine Dimmfunktion hinsichtlich der Lichtquelle 9 ist realisierbar, das heißt eine Schaltfunktion, gemäß der beispielsweise die Beleuchtungshelligkeit mit größer werdendem Türöffnungswinkel ϕ zunimmt.

Aus Gründen der gesteigerten Benutzersicherheit kann die Tür 5 der Geschirrspülmaschine 1 über Warnlichtquellen verfügen, die beispielsweise an den in Fig. 1. vorderen Ecken der Tür 5 angebracht sind. Sinn und Zweck solcher Warnlichtquellen ist es, den Verwender in besonderer Weise auf einen geöffneten Türzustand hinzuweisen. Dabei erlaubt es die erfindungsgemäße Ausgestaltung, die Lichtquelle 9 für die Innenraumbeleuchtung unabhängig von einer Warnlichtquelle zu schalten, das heißt der Türöffnungswinkel ϕ für die Schalt- und/oder Dimmfunktion der Lichtquelle 9 ist unabhängig von dem Türöffnungswinkel ϕ für die Schaltfunktion der Warnlichtquelle vorgebbar. So kann beispielsweise vorgesehen sein, dass sich die Warnlichtquelle erst bei vollständig geöffneter Tür einschaltet, wohingegen die Lichtquelle 9 bereits bei einem Türöffnungswinkel von 5°, 10° oder 15° durch die erfindungsgemäße Schalteranordnung eingeschaltet wird, gegebenenfalls auch gedimmt.

Der Beschleunigungssensor 7 kann im Bereich der Steuereinrichtung 8, beispielsweise auf der Platine der Steuereinrichtung 8 angeordnet sein. Dann werden Leitungen eingespart.

In einer vorteilhaften Ausführungsform ist der Beschleunigungssensor 7 im Bereich der Schwenkachse 6 der Tür 5 angeordnet. Hierdurch kann der störende Einfluss der Türbeschleunigung beim Öffnen oder Schließen der Tür 5 weitestgehend eliminiert werden.

## Patentansprüche

1. Haushaltgerät, insbesondere Geschirrspülmaschine (1), mit einem einen Innenraum (3) bereitstellenden Gehäuse (2), das eine Beschickungsöffnung (4) aufweist, die mittels einer um eine horizontal verlaufende Schwenkachse (6) verschwenkbar gelagerten Tür (5) verschließbar ist, und mit einer im Innenraum (3) angeordneten Lichtquelle (9), die mittels einer in der Tür (5) angeordneten Schalteranordnung schaltbar ausgebildet ist, welche einen Beschleunigungssensor (7) aufweist, **dadurch gekennzeichnet,**
**dass** die Lichtquelle (9) in Abhängigkeit der Türbewegungsrichtung geschaltet und/oder in Abhängigkeit des Türöffnungswinkels (ϕ) gedimmt wird.

2. Haushaltgerät nach Anspruch 1,
**dadurch gekennzeichnet,**
**dass** die Schalteranordnung eine mit dem Beschleunigungssensor (7) zusammenwirkende Steuereinrichtung (8) aufweist.

3. Haushaltgerät nach Anspruch 1 oder 2,
**dadurch gekennzeichnet,**
**dass** die Lichtquelle (9) in Abhängigkeit des Türöffnungswinkels (ϕ) schaltbar ist.

4. Haushaltgerät nach einem der vorhergehenden Ansprüche,
**dadurch gekennzeichnet,**
**dass** der Türöffnungswinkel (ϕ), bei dem die Schalt- und/oder Dimmfunktion auslöst, benutzerseitig frei vorgebbar ist.

5. Haushaltgerät nach einem der vorhergehenden Ansprüche,
**gekennzeichnet durch** eine Warnlichtquelle, die vorzugsweise an einer Ecke der Tür (5) angeordnet ist.

6. Haushaltgerät nach Anspruch 5, **dadurch gekennzeichnet,**
**dass** der Türöffnungswinkel (ϕ) für die Schalt- und/oder Dimmfunktion der im Innenraum (3) angeordneten Lichtquelle (9) unabhängig von dem Türöffnungswinkel (ϕ) für eine Schaltfunktion der Warnlichtquelle vorgebbar ist.

7. Haushaltgerät nach einem der vorhergehenden Ansprüche 2 bis 6,
**dadurch gekennzeichnet,**
**dass** der Beschleunigungssensor (7) im Bereich der Steuereinrichtung (8) angeordnet ist.

8. Haushaltgerät nach einem der vorhergehenden Ansprüche,
**dadurch gekennzeichnet,**
**dass** der Beschleunigungssensor (7) im Bereich der Schwenkachse (6) der Tür (5) angeordnet ist.

## Claims

1. Domestic appliance, in particular a dishwasher (1), having a housing (2) which provides an interior (3) and which has a loading opening (4) that can be closed by means of a door (5) that is mounted so as to be pivotable about a horizontal pivot axis (6), and having a light source (9) arranged in the interior (3), which light source can be switched by means of a switch arrangement that is arranged in the door (5) and that has an acceleration sensor (7), **characterised in that**
the light source (9) is switched depending on the door movement direction and/or dimmed depending on the door opening angle (ϕ).

2. Domestic appliance according to claim 1,
**characterised in that**
the switch arrangement has a control device (8) which interacts with the acceleration sensor (7).

3. Domestic appliance according to either claim 1 or claim 2,
**characterised in that**
the light source (9) can be switched depending on the door opening angle (ϕ).

4. Domestic appliance according to any of the preceding claims,
**characterised in that**
the door opening angle (ϕ) at which the switching and/or dimming function is triggered can be freely specified by the user.

5. Domestic appliance according to any of the preceding claims,
**characterised by** a warning light source, which is preferably arranged at a corner of the door (5).

6. Domestic appliance according to claim 5,
**characterised in that**
the door opening angle (ϕ) for the switching and/or dimming function of the light source (9) arranged in the interior (3) can be predetermined independently of the door opening angle (ϕ) for a switching function of the warning light source.

7. Domestic appliance according to any of the preceding claims, claims 2 to 6, **characterised in that**
the acceleration sensor (7) is arranged in the region of the control device (8).

8. Domestic appliance according to any of the preceding claims,
**characterised in that**
the acceleration sensor (7) is arranged in the region of the pivot axis (6) of the door (5).

## Revendications

1. Appareil ménager, en particulier lave-vaisselle (1), comprenant un boîtier (2) qui comporte un espace intérieur (3) et une ouverture de chargement (4) qui peut être fermée au moyen d'une porte (5) montée de manière à pouvoir pivoter autour d'un axe de pivotement (6) s'étendant de manière horizontale, et comportant une source lumineuse (9) disposée dans l'espace intérieur (3), laquelle source lumineuse est conçue pour pouvoir être commutée au moyen d'un dispositif de commutation disposé dans la porte (5), lequel dispositif de commutation comporte un capteur d'accélération (7), **caractérisé en ce que** la source lumineuse (9) est commutée en fonction du sens de déplacement de la porte et/ou est mise en veilleuse en fonction de l'angle d'ouverture de la porte (ϕ).

2. Appareil ménager selon la revendication 1, **caractérisé en ce que** le dispositif de commutation comprend un dispositif de commande (8) coopérant avec le capteur d'accélération (7).

3. Appareil ménager selon la revendication 1 ou 2, **caractérisé en ce que** la source lumineuse (9) peut être commutée en fonction de l'angle d'ouverture de la porte (ϕ).

4. Appareil ménager selon l'une des revendications précédentes, **caractérisé en ce que** l'angle d'ouverture de la porte (ϕ) auquel la fonction de commutation et/ou de gradation de lumière est déclenchée peut être librement spécifié par l'utilisateur.

5. Appareil ménager selon l'une des revendications précédentes, **caractérisé par** une source lumineuse d'avertissement disposée de préférence dans un coin de la porte (5).

6. Appareil ménager selon la revendication 5, **caractérisé en ce que** l'angle d'ouverture de la porte (ϕ) pour la fonction de commutation et/ou de gradation de lumière de la source lumineuse (9) disposée dans l'espace intérieur (3) peut être prédéfini pour une fonction de commutation de la source lumineuse d'avertissement, indépendamment de l'angle d'ouverture de la porte (ϕ).

7. Appareil ménager selon l'une des revendications 2 à 6 précédentes, **caractérisé en ce que** le capteur d'accélération (7) est disposé dans la zone du dispositif de commande (8).

8. Appareil ménager selon l'une des revendications précédentes, **caractérisé en ce que** le capteur d'accélération (7) est disposé dans la zone de l'axe de pivotement (6) de la porte (5).
